# EUROPÄISCHE PATENTSCHRIFT

(11) **EP 1 893 915 B1**
(45) Veröffentlichungstag und Bekanntmachung des Hinweises auf die Patenterteilung: **03.08.2011**
(21) Anmeldenummer: 06754305.8
(22) Anmeldetag: 12.06.2006
(51) Int. Cl.: F23N 5/20, F23C 7/00

(54) **BRENNERANORDNUNG UND VERFAHREN FÜR DEREN BETRIEB**
BURNER ARRANGEMENT AND OPERATING METHOD THEREOF
SYSTEME BRULEUR ET SON MODE DE FONCTIONNEMENT

(30) Priorität: 14.06.2005 DE 102005027635
(43) Veröffentlichungstag der Anmeldung: 05.03.2008
(73) Patentinhaber: Elster GmbH, 55252 Mainz-Kastel (DE)
(72) Erfinder: VON GERSUM, Sabine, 49076 Osnabrück (DE); QUATMANN, Aloys, 49456 Bakum (DE)
(74) Vertreter: Zenz
(86) Internationale Anmeldenummer: PCT/EP2006/005617
(87) Internationale Veröffentlichungsnummer: WO 2006/133880

(56) Entgegenhaltungen:
- EP-A- 0 877 202
- DE-A1- 3 830 038
- DE-A1- 19 860 636
- US-A- 5 263 849
- US-A- 5 570 679
- US-A1- 2002 090 583

## Beschreibung

Die Erfindung betrifft eine Brenneranordnung und ein Verfahren zum Betrieb der Brenneranordnung.

Für die NOₓ-reduzierte Verbrennung in Hochtemperaturprozessen sind in der Vergangenheit unterschiedliche Verfahren entwickelt worden. Hohe Verbrennungstemperaturen begünstigen die NOₓ-Bildung, so dass bei hohen Verbrennungstemperaturen hohe NOₓ-Bildungsraten auftreten.

Bekannte Verfahren zur NOₓ-Verringerung basieren daher beispielsweise auf dem Absenken der Verbrennungstemperatur zur NOₓ-Verringerung. Dazu wird insbesondere Brennstoff und/oder Verbrennungsluft gestuft, oder inerte Abgase werden rezirkuliert. Ein Brenner, der mit einer Stufenverbrennung arbeitet, ist in der DE 38 30 038 beschrieben.

Für die Wirkungsweise dieser Verfahren ist die Reihenfolge der Vermischung wesentlich. Beispielsweise wird zunächst das Sauerstoffträgergas mit Abgas gemischt und dann Brennstoff zugegeben. Bei den bekannten Verfahren wird die Verbrennungsintensität bis an die Stabilitätsgrenze der Verbrennung reduziert. Dies kann zu Problemen beim Kaltstartverhalten des Brenners führen. Aufgrund der geringen Verbrennungsintensität kann es zu Zündproblemen, CO-Bildung, unvollständiger Verbrennung und Stabilitätsproblemen kommen. Je geringer die NOₓ-Emissionen eines Brenners bei hohen Umgebungstemperaturen bzw. Ofenraumtemperaturen sind, um so schlechter ist sein Brennverhalten bei niedrigen Umgebungstemperaturen oder beim Betrieb mit kalter Verbrennungsluft.

Ferner sind Verfahren zur NOₓ-reduzierten Verbrennung bei Hochtemperaturprozessen bekannt, bei denen der Brenner in zwei verschiedenen Betriebszuständen arbeitet.

Zum Starten des Brenners und zum Aufheizen des Ofenraums auf eine Betriebstemperatur arbeitet der Brenner in einem ersten Betriebszustand. Bei Erreichen einer definierten Umschaltschwelle wird in einen zweiten Betriebszustand geschaltet.

Ein solches Verfahren ist beispielsweise aus der EP 0 343 746 A2 bekannt. Der Brenner arbeitet nicht mit einer Brennkammer, vielmehr werden Verbrennungsluft und Brennstoff direkt in den Ofenraum geleitet, und zwar in Abhängigkeit von der Temperatur in dem Ofenraum. Zum Aufheizen des kalten Ofenraums wird der Brenner in einen ersten Betriebszustand geschaltet, in welchem der Brennstoff über eine erste Brennstoffzuführung vor Eintritt in den Ofenraum der Verbrennungsluft zugeführt wird, wobei das entstehende Gemisch beabstandet von der Wand des Ofenraums in den diesen eingeleitet wird. Bei Überschreiten der Zündtemperatur des Brennstoffes in dem Ofenraum wird der Brenner in einen zweiten Betriebszustand geschaltet, indem die erste Brennstoffzuführung geschlossen wird, und eine zweite Brennstoffzuführung geöffnet wird. Die zweite Brennstoffzuführung mündet in einem vorgegebenen Abstand von der Verbrennungsluftzuführung und einem vorgegebenen Abstand von der Wand des Ofenraums in diesem.

Ein oben genanntes Verfahren ist ferner aus der EP 0 685 683 B1 bekannt. Zum Aufheizen des Ofenraumes wird der Brenner in einen ersten Betriebszustand geschaltet. In diesem Betriebszustand wird einer Brennkammer über eine erste Brennstoffzuführung, die in der Nähe einer Austrittsöffnung einer Luftzufuhreinrichtung endet, Brennstoff zugeführt. In der Brennkammer wird der Brennstoff mit der zugeführten Verbrennungsluft vermischt und das entstehende Gemisch über eine in der Kammer angeordnete Zündelektrode gezündet, woraufhin es in der Brennkammer verbrennt und einen der Brennkammer zugeordneten Ofenraum aufheizt.

Sobald der Ofenraum über die Zündtemperatur des Brennstoffes aufgeheizt ist, wird der Brenner in einen zweiten Betriebszustand geschaltet, indem die erste Brennstoffzuführung geschlossen wird und eine zweite Brennstoffzuführung geöffnet wird. Die zweite Brennstoffzuführung endet etwa auf der Höhe der Austrittsöffnung der Brennkammer. In dem zweiten Betriebszustand wird der Brennkammer kein Brennstoff mehr zugeführt, so daß der Verbrennungsvorgang in der Brennkammer im wesentlichen vollständig unterdrückt wird.

Ein oben genanntes Verfahren ist auch ferner aus der US-5263849 bekannt. In einen ersten Betriebzustand wird der beschriebene, eine in einen Ofenraum mündende Kammer aufweisende Brenner geschaltet. In dieser Kammer wird ein Brennstoff/primäre Verbrennungsluft-Gemisch gebildet und gezündet. Sobald der Ofenraum über eine gezielte Temperatur aufgeheizt ist, wird der Brenner in einen zweiten Betriebzustand geschaltet, indem die primäre Verbrennungsluftzufuhr vermindert wird und eine sekundäre Verbrennungsluftzufuhr geöffnet wird, so dass ein Teil der Verbrennung bei Eintritt in den Ofenraum einsetzt und aufrechterhalten bleibt.

Die zur Durchführung der oben genannten bekannten Verfahren notwendigen Brenner sind konstruktiv aufwendig, da für die beiden Betriebszustände des Brenners unterschiedliche Brennstoffzuführungen benötigt werden. Zudem sind mechanische Aktoren notwendig, die beim Schalten in den zweiten Betriebszustand die erste Brennstoffzuführung schließen und die zweite Brennstoffzuführung öffnen. Die Kosten für einen derartigen Brenner sind relativ hoch.

Der Erfindung liegt die Aufgabe zugrunde, ein Verfahren zur NOₓ-reduzierten Verbrennung zur Verfügung zu stellen, welches mit einem konstruktiv einfach aufgebauten Brenner betrieben werden kann.

Die Aufgabe wird gelöst durch ein Verfahren zum Betreiben eines Hochtemperaturbrenners, der eine in einen Ofenraum mündende Kammer, eine in die Kammer mündende Brennstoffzuführung und eine in die Kammer mündende Verbrennungsluftzuführung aufweist, wobei:
a) in der Kammer ein Brennstoff/Verbrennungsluft-Gemisch gebildet und mit Hilfe einer Zündeinrichtung gezündet wird,
b) die Verbrennung des Brennstoff/Verbrennungsluft-Gemisches in der Kammer für eine erste Zeitspanne aufrechterhalten wird,
c) dann die Brennstoffzufuhr über die Brennstoffzuführung für eine zweite Zeitspanne derart vermindert wird, daß die Verbrennung abbricht und ausgesetzt bleibt, wobei in der zweiten Zeitspanne die Temperatur in der Kammer unter eine erste Solltemperatur absinkt, und
d) dann die Brennstoffzufuhr erhöht wird, so daß die Verbrennung des Brennstoff/Verbrennungsluft-Gemisches bei Eintritt in den Ofenraum einsetzt und aufrecht erhalten bleibt, wobei die Kammer als Mischkammer betrieben wird.

Das Verfahren ist somit in vier Verfahrensschritte unterteilt. Bei Schritt a) wird das Brennstoff/Verbrennungsluft-Gemisch in der Kammer gezündet, und die Verbrennung in Schritt b) für eine erste Zeitspanne aufrechterhalten.

Die Zündung erfolgt über eine Zündeinrichtung, die beispielsweise in der Kammer in der Nähe der Mündung der Brennstoffzuführung angeordnet sein kann. Die Zündeinrichtung kann beispielsweise als eine Zündelektrode ausgebildet sein. Es ist jedoch auch denkbar, daß die Zündeinrichtung als Zündbrenner realisiert ist, wobei dieser dann in die Kammer 4 mündet.

Im Rahmen dieser Anmeldung soll von dem Begriff "in der Kammer" sowohl der Innenraum der Kammer als auch die Kammerinnenwand umfaßt sein. Es können sowohl gasförmige als auch flüssige Brennstoffe verwendet werden. Bevorzugt ist jedoch die Verwendung eines gasförmigen Brennstoffes, und zwar insbesondere die Verwendung von Erdgas oder Propan. Mit dem Begriff Verbrennungsluft ist ein beliebiger Sauerstoffträger gemeint, aus Kostengründen ist die Verwendung von Luft jedoch bevorzugt, welcher ggf. Hilfsstoffe oder Hilfsgase zugeschlagen werden können.

Während der ersten Zeitspanne wird die Kammer und der Ofenraum bis über die Zündtemperatur des verwendeten Brennstoff/Verbrennungsluft-Gemisches aufgeheizt. Diese Aufheizphase des Brenners wird im nachfolgenden als erster Betriebszustand bezeichnet.

Beim folgenden Schritt c) wird die Brennstoffzufuhr für eine zweite Zeitspanne vermindert oder geschlossen, so daß die Verbrennung in der Kammer abbricht und ausgesetzt bleibt. Während dieser zweiten Zeitspanne sinkt die Temperatur in der Kammer schnell unter eine erste Solltemperatur. Die erste Solltemperatur ist eine Temperatur, die unter der Zündtemperatur des im nachfolgenden Verfahrensschritt verwendeten Brennstoff/Verbrennungsluft-Gemisches liegt.

Während der zweiten Zeitspanne sinkt zwar auch die Temperatur im Ofenraum, jedoch deutlich langsamer als die Temperatur in der Kammer, was dazu führt, daß mit fortschreitender erster Zeitspanne die Temperaturdifferenz zwischen Kammer und Ofenraum stetig zunimmt. Wesentlich ist in diesem Zusammenhang, daß bei Unterschreitung der ersten Solltemperatur die Temperatur in dem Ofenraum noch über der Zündtemperatur eines bei Schritt d) zu verwendenden Brennstoff/Verbrennungsluft-Gemisches ist. Wie dies im einzelnen erreicht wird, wird weiter unten detaillierter beschrieben.

Wenn bei dem nachfolgenden Schritt d), der im folgenden als der zweite Betriebszustand des Brenners bezeichnet wird, die Brennstoffzufuhr wieder derart erhöht wird, daß sich in der Kammer ein zündfähiges Gemisch bildet, verbrennt dieses nicht in der Kammer, da die Temperatur der Kammer unter der ersten Solltemperatur und damit unter der Zündtemperatur des verwendeten Brennstoff/Verbrennungsluft-Gemisches ist. Da aber die Temperatur des Ofenraumes noch über der Zündtemperatur des bei diesem Verfahrensschritt verwendeten Brennstoff/Verbrennungsluft-Gemisches liegt, setzt eine Verbrennung des Gemisches bei Eintritt in den Ofenraum ein, und die Verbrennung bleibt bei fortdauernder Zuführung des Brennstoff/Verbrennungsluft-Gemisches aufrechterhalten. Das bei dem zweiten Betriebszustand des Brenners verwendete Brennstoff/Verbrennungsluft-Gemisch kann dem beim ersten Betriebszustand verwendeten entsprechen, es ist jedoch auch möglich, daß entweder ein anderes Mischungsverhältnis von Brennstoff und Verbrennungsluft oder ein anderer Brennstoff verwendet wird. Da in diesem zweiten Betriebszustand, im Gegensatz zum ersten Betriebszustand, keine Verbrennung in der Kammer stattfindet, dient die Kammer als reine Mischkammer.

Das erfindungsgemäße Verfahren kann mit kalter Verbrennungsluft betrieben werden, es ist jedoch auch möglich, daß die Verbrennungsluft vor der Zuführung in die Kammer vorgewärmt wird. Dies kann man beispielsweise erreichen, indem der bei dem Verfahren verwendete Brenner als Rekuperatorbrenner ausgebildet ist, d.h. die Verbrennungsluft vor Zuführung in die Kammer mit Abgas aus dem Ofenraum vorgewärmt wird, oder die Verbrennungsluft in einem externen Rekuperator vorgewärmt wird.

Ein wesentlicher Vorteil des erfindungsgemäßen Verfahrens gegenüber bekannten Verfahren ist es, daß das erfindungsgemäße Verfahren mit konstruktiv sehr einfach aufgebauten Brennern betrieben werden kann. Die Brennstoffzufuhr in dem ersten und dem zweiten Betriebszustand findet mit derselben Brennstoffzuführung statt. Da lediglich eine Brennstoffzuführung verwendet wird, muß auch nur ein mechanischer Aktor zum Vermindern bzw. Schließen und Erhöhen bzw. Öffnen der Brennstoffzufuhr verwendet werden. Die Kosten für gemäß diesem Verfahren betriebene Brenner sind demnach geringer als die Kosten für Brenner, die nach bekannten Verfahren betrieben werden.

Wie bereits weiter oben erwähnt, ist es wesentlich, daß bei Unterschreitung der ersten Solltemperatur die Temperatur in dem Ofenraum noch über der Zündtemperatur des im zweiten Betriebszustand verwendenden Brennstoff/Verbrennungsluft-Gemisches liegt.

Dies kann man beispielsweise dadurch erreichen, daß man die Kammer mit einem Material mit guter Wärmeleitfähigkeit umgibt, so daß die Wärmeabfuhr aus der Kammer beschleunigt ist.

Gegenüber einer solchen "passiven" Wärmeabführung ist es jedoch bevorzugt, daß in der zweiten Zeitspanne die Temperatur in der Kammer aktiv unter die erste Solltemperatur abgesenkt wird, indem mit geeigneten Mitteln bzw. Vorrichtungen Wärme aus der Kammer 4 abgeführt wird. Die zweite Zeitspanne kann dadurch verkürzt werden, so daß der Brenner schneller in den zweiten Betriebszustand geschaltet werden kann, der den Dauerbetriebszustand des Brenners darstellt.

Es ist bevorzugt, daß auch während des Aufrechterhaltens der Verbrennung in dem Ofenraum bei Schritt d) die Temperatur in der Kammer unter der Zündtemperatur des Brennstoff/Verbrennungsluft-Gemisches gehalten wird, indem mit zumindest einer geeigneten Vorrichtung Wärme aktiv aus der Kammer abgeführt wird, da der Kammer während des zweiten Betriebszustandes eine gewisse Wärmemenge aus dem Ofenraum zugeführt wird.

Während der zweiten Zeitspanne wird die Wärme vorteilhafterweise aus der Kammer abgeführt, indem Wärme von der die Kammer 4 durchströmenden Verbrennungsluft oder von einem nicht zündfähigen Brennstoff/Verbrennungsluft-Gemisch aufgenommen wird. Die Wärme wird auf diese Weise mit einem Mittel abgeführt, nämlich der Verbrennungsluft bzw. dem nicht zündfähigen Brennstoff/Verbrennungsluft-Gemisch, das ohne eine zusätzliche Einrichtung zur Abführung von Wärme von dem Brenner bereit gestellt wird. So entstehen keine Mehrkosten durch ein zusätzliches Bauteil und der konstruktive Aufbau des Brenners bleibt sehr einfach. Um eine noch zügigere Wärmeabführung zu ermöglichen, ist es denkbar, daß während der zweiten Zeitspanne die Verbrennungsluftzufuhr gegenüber dem ersten Betriebszustand erhöht wird, oder das der Verbrennungsluft eines weiteres, die Zündfähigkeit des resultierenden Gemisches nicht erhöhendes Gas zugesetzt wird.

Vorteilhafterweise wird während des zweiten Betriebszustandes die Wärme aus der Kammer (4) abgeführt, indem Wärme von dem die Kammer (4) durchströmenden Brennstoff/Verbrennungsluft-Gemisch abgeführt wird. Die Wärme wird auf diese Weise mit einem Mittel abgeführt, nämlich dem Brennstoff/Verbrennungsluft-Gemisch, das ohne eine zusätzliche Einrichtung zur Abführung von Wärme von dem Brenner bereit gestellt wird.

In Weiterbildung der Erfindung wird vorgeschlagen, daß während der zweiten Zeitspanne und/oder während des zweiten Betriebszustandes die Wärme mit zumindest einer Kühlvorrichtung abgeführt wird, die bei der Außenfläche der Kammer angeordnet ist. Vorteilhafterweise kann eine solche Kühlvorrichtung sowohl während der zweiten Zeitspanne, also bei unterbrochener Verbrennung, als auch im zweiten Betriebszustand eingesetzt werden, und zwar alternativ oder zusätzlich zu der Wärmeabführung mit der Verbrennungsluft oder dem nicht zündfähigen Brennstoff/Verbrennungsluft-Gemisch und/oder der Wärmeabführung mit dem Brennstoff/Verbrennungsluft-Gemisch. Bei Einsatz einer derartigen Kühlvorrichtung ist es möglich, die zweite Zeitspanne weiter zu verkürzen. Ferner kann eine derartige Kühlvorrichtung dabei unterstützen, die Temperatur in der Kammer während des zweiten Betriebszustandes unter der Zündtemperatur des verwendeten Brennstoff/Verbrennungsluft-Gemisches zu halten.

Eine der Zeitspannen oder beide Zeitspannen können vorgegebene Zeitspanne sein. In diesem Zusammenhang bedeutet "vorgegebene Zeitspannen", daß die Zeitspanne nicht bei der Durchführung des Verfahrens festgelegt wird, sondern daß die Zeitspanne unter Berücksichtigung zumindest eines Parameters des Hochtemperaturbrenners, des Ofenraumes, des Brennstoffes oder der Verbrennungsluft vorgegeben wird. Aufgrund der Vorgabe der Zeitspanne müssen im Verfahren keine Messwerte ermittelt werden, aus denen sich die Zeitspanne ableiten läßt. Dies hat den Vorteil, daß keine kostenintensiven Messeinrichtungen in der Kammer bzw. dem Ofenraum angeordnet werden müssen. Zur Vorgabe der Zeitspanne eigenen sich Parameter wie beispielsweise der Brennwert des Brennstoffes, die Wärmekapazität oder die Temperatur der Verbrennungsluft oder die Wärmeabstrahlung der Kammer und des Ofenraums. Diese Parameter werden vor der routinemäßigen Inbetriebnahme des Brenners ermittelt, und anhand dieser ermittelten Parameter kann die erste und/oder die zweite Zeitspanne festgelegt werden. Beispielsweise kann die erste Zeitspanne unter Berücksichtigung zumindest eines Parameters so vorgegeben werden, daß nach Ablauf der ersten Zeitspanne die Temperatur in dem Ofenraum oberhalb der Zündtemperatur des im zweiten Betriebzustand zu verwendenden Brennstoff/Verbrennungsluft-Gemisches liegt. Die Temperaturdifferenz zwischen Soll- und Zündtemperatur kann über die erste Zeitspanne eingestellt werden. Entsprechend kann beispielsweise die zweite Zeitspanne unter Berücksichtigung zumindest eines ermittelten Parameters so vorgegeben werden, daß nach Ablauf dieser Zeitspanne die Temperatur in der Kammer unter der ersten Solltemperatur ist, die Temperatur in dem Ofen jedoch oberhalb der Zündtemperatur des in dem zweiten Betriebszustand zu verwendenden Brennstoff/Verbrennungsluft-Gemisches liegt.

Alternativ zu der Vorgabe der ersten Zeitspanne unter Berücksichtigung zumindest eines Parameters kann die Verbrennung in der Kammer 4 für die erste Zeitspanne solange aufrechterhalten werden, bis eine zweite Solltemperatur in dem Ofenraum überschritten wird, wobei die zweite Solltemperatur mittels einer in dem Ofen angeordneten Messeinrichtung ermittelt wird. Die zweite Solltemperatur kennzeichnet eine Temperatur, die über der Zündtemperatur des in dem ersten bzw. dem Betriebszustand des Brenners verwendeten Brennstoff/Verbrennungsluft-Gasgemisches liegt. Sobald die Messeinrichtung erfasst, daß die Temperatur in dem Ofenraum die zweite Solltemperatur überschritten hat, wird Schritt c) des Verfahrens eingeleitet. Dies bietet den Vorteil, daß das Verfahren variabler geführt werden kann. Bei vorgegebener erster Zeitspanne brennt der Brenner für genau dieses Zeitintervall, und zwar unabhängig davon, wie hoch die Temperatur zu Beginn des Verfahrens im Ofenraum oder der Kammer ist. Dies führt dazu, daß bei erhöhten Ausgangstemperaturen nach der ersten Zeitspanne höhere Temperaturen vorliegen, als dies für das Verfahren eigentlich notwendig ist. Dies bedeuten, daß entweder die zweite Zeitspanne länger beibehalten werden muß, oder aber die Wärmeabfuhr aus der Kammer bei gleichbleibender zweiter Zeitspanne gesteigert werden muß, um einen Zustand zu erreichen, in welchem in den zweiten Betriebszustand umgeschaltet werden kann.

Welche der beiden Methoden zur Vorgabe der ersten Zeitspanne vorzuziehen ist, ist von dem jeweiligen Einzelfall beim Betrieb des Brenners abhängig. Für den Fall beispielsweise, daß der Betrieb des Brenners für einen langen Zeitraum aufrechterhalten wird, und im Anschluß daran für einen langen Zeitraum unterbrochen wird, bietet sich die Vorgabe unter Berücksichtigung von Parametern an.

Alternativ zu der Vorgabe der zweiten Zeitspanne anhand von zumindest einem Parameter kann es vorteilhaft sein, daß die Brennstoffzufuhr über die Brennstoffzuführung während der zweiten Zeitspanne zumindest solange vermindert bleibt, bis die erste Solltemperatur unterschritten wird, wobei die erste Solltemperatur mittels einer in der Kammer angeordneten Messeinrichtung ermittelt wird. Die Vorgabe der zweiten Zeitspanne durch ein Überschreiten der ersten Solltemperatur bietet die oben genannten Vorteile.

Bei den Messeinrichtungen, die die Temperatur in der Kammer bzw. die Temperatur in dem Ofen erfassen, kann es sich beispielsweise um solche Messeinrichtungen handeln, die anhand eines Kontaktes mit dem zu messenden Medium die Temperatur bestimmen. Ein Beispiel einer solchen Messeinrichtung ist ein Thermoelement. Ferner kann die Temperatur mit Messeinrichtungen bestimmt werden, die die Temperatur indirekt über die Wärmestrahlung messen (Pyrometer).

Die beiden alternativen Methoden zur Vorgabe der Zeitspannen können beliebig miteinander kombiniert werden, oder es kann nur eine der beiden Methoden für beide Zeitspannen verwendet werden.

In vorteilhafter Weiterbildung des erfindungsgemäßen Verfahrens wird die Verbrennungsluft beim Zuführen in die Kammer mit einer Luftleiteinrichtung derart gelenkt, daß die Verbrennungsluft mit einem Drallimpuls aus der Luftleiteinrichtung austritt. In dem ersten und dem zweiten Betriebszustand sorgt dieser Drallimpuls der Verbrennungsluft für eine definierte Vermischung der Verbrennungsluft mit dem Brennstoff. Es ist bevorzugt, daß die Drallzahl der Verbrennungsluft beim Austritt aus der Luftleiteinrichtung kleiner als 1,5 ist.

Für den Fall, daß während der zweiten Zeitspanne nicht nur die Zufuhr des Brennstoffes vermindert wird, sondern auch die Zufuhr der Verbrennungsluft vermindert wird, ist es von Vorteil, daß die Verbrennungsluftzufuhr vor dem Erhöhen der Brennstoffzufuhr erhöht wird. Eine Verminderung der verbrennungsluftzufuhr während der zweiten Zeitspanne kann insbesondere dann von Vorteil sein, wenn der Ofenraum oder die Kammer empfindlich gegenüber einer zu hohen Sauerstoffkonzentration ist. Bei Verminderung der Verbrennungsluftzufuhr während der zweiten Zeitspanne kann die damit einhergehende Verminderung der Wärmeabfuhr ausgeglichen werden zum Beispiel durch Hinzufügung von Stickstoff in die Verbrennungsluft oder die Hinzuschaltung von zumindest einer, weiter oben beschriebenen, bei der Außenfläche der Kammer angeordneten Kühlvorrichtung.

Aus dem Stand der Technik bekannte Verfahren arbeiten bevorzugt mit einer hohen Austrittsgeschwindigkeit des Brennstoff/Verbrennungsluft-Gemisches in den Ofenraum, um eine geringe NOₓ-Emission zu erzielen. Das erfindungsgemäße Verfahren wird bevorzugt mit Austrittsgeschwindigkeiten des Brennstoff/Verbrennungsluft-Gemisches in den Ofenraum von 5 - 70 m/s geführt, wobei sich überraschenderweise heraus gestellt hat, daß eine Erhöhung der Geschwindigkeit von 5 m/s auf 70 m/s keine Auswirkung auf die NOₓ-Emission des Brenners hat. Dies hat den Vorteil, daß eine einfachere bauliche Ausgestaltung des bei dem Verfahren verwendeten Brenners möglich ist.

Zur Lösung der gestellten Aufgabe schafft die Erfindung ferner eine Brenneranordnung mit den in Patentanspruch 14 aufgezeigten Merkmalen.

Ein Vorteil der erfindungsgemäßen Brenneranordnung ist, daß diese gemäße dem erfindungsgemäßen Verfahren zur NOₓ- reduzierten Verbrennung verwendet werden kann. Aus dem Stand der Technik bekannte Brenner, die mit einem Verfahren zur NOₓ- reduzierten Verbrennung betrieben werden, sind baulich deutlich komplizierter, was höhere Fertigungskosten sowie einen größeren Wartungsaufwand bedingt. Die einfache konstruktive Gestaltung des Brenners wird durch das oben beschriebene erfindungsgemäße Verfahren ermöglicht. Andererseits macht erst die spezielle konstruktive Ausgestaltung des Brenners dieses Verfahren möglich.

Vorteilhafterweise weist der Hochtemperaturbrenner eine Luftleiteinrichtung auf, die stromauf des zumindest einen Brennstoffauslasses ausgebildet ist. Eine derart angeordnete Luftleiteinrichtung gewährleistet eine gute Vermischung von Verbrennungsluft und Brennstoff in dem ersten und dem zweiten Betriebszustand.

Wie bereits erwähnt, weist die Brennstoffzuführung einen Brennstoffauslaß auf. Es ist Bevorzugt, daß die Brennstoffzuführung in einer Düse endet, die stromab der Luftleiteinrichtung ausgebildet ist, wobei der zumindest eine Brennstoffauslaß in dieser Düse ausgebildet ist. Dabei ist es von Vorteil, daß die Düse eine Mehrzahl von Brennstoffauslässen aufweist, die in einem beliebigen Winkel zwischen 0 und 90° zu der Achse der Kammer ausgebildet sind. Mit einer derart ausgebildeten Düse kann die Brenneranordnung auf bei dem jeweiligen Anwendungszweck vorherrschenden Bedingungen angepaßt werden. So ist es zum Beispiel möglich, durch die Anzahl und Ausrichtung der Brennstoffauslässe die Brenneranordnung ideal auf den zu verwendenden Brennstoff einzustellen.

Es hat sich als Vorteil herausgestellt, daß zumindest eine der Brennstoffauslässe achsparallel zu der Kammer ausgebildet ist. Durch eine derartige achsparalle Ausbildung zumindest eines Brennstoffauslasses wird eine besonders gute Durchmischung des Brennstoffes mit der Verbrennungsluft und im zweiten Betriebszustand eine besonders günstige Strömung des Brennstoff/Verbrennungsluft-Gemisches in den Ofenraum hinein gewährleistet. In diesem Zusammenhang hat es sich als besonders günstig herausgestellt, daß die Düse eine achsparallel zur Kammer ausgebildete, sich in die Kammer erstreckende Brennstofflanze mit zumindest einem Brennstoffauslaß aufweist. Die Länge diese Lanze beträgt maximal 50% der Länge der bei der Brenneranordnung verwendeten Kammer. Die Länge der Kammer selber ist vorzugsweise größer als der einfache Durchmesser der Luftleiteinrichtung.

Aus bereits weiter oben dargelegten Gründen ist es von Vorteil, daß die Brennstofflanze eine Mehrzahl von Brennstoffauslässen aufweist, die in einem beliebigen Winkel zwischen 0 und 90° zu der Achse der Brennstofflanze ausgebildet sind, wobei vorzugsweise zumindest ein Brennstoffauslaß achsparallel zu der Brennstofflanze ausgebildet ist.

Die vorstehend bereits erwähnte Luftleiteinrichtung weist vorteilhafterweise eine Mehrzahl von Verbrennungsluftöffnungen auf, die mit einer Neigung zu der Achse der Luftleiteinrichtung ausgebildet sein können, wobei es bevorzugt ist, daß der Neigungswinkel kleiner als 60° ist. Diese Neigung kann Richtungsanteile in radialer und/ oder in Umfangsrichtung aufweisen, wobei sämtliche der Öffnungen entweder die gleiche Neigung aufweisen können, oder die Neigungen der Öffnungen unterschiedlich sein können. Indem die Winkel kleiner als 60° gewählt werden, weist die Verbrennungsluft nach Durchtritt durch die Luftleiteinrichtung eine Drallzahl von kleiner als 1,5 auf. Es ist besonders vorteilhaft, daß die Verbrennungsluftöffnungen einen Winkel zwischen 15° und 50° zu der Achse der Luftleiteinrichtung aufweisen.

Um besonders günstige Strömungs- und Mischungsverhältnisse in der Kammer zu erreichen, ist es bevorzugt, daß Verbrennungsluftöffnungen am Umfang der Luftleiteinrichtung als Schlitze ausgebildet sind, und/oder Verbrennungsluftöffnungen im Innenbereich der Luftleiteinrichtung als vorzugsweise kreisförmige Öffnungen ausgebildet sind. In einem solchen Fall kann die Neigung der Schlitze von der Neigung der Öffnungen abweichen.

Die Luftleiteinrichtung kann beispielsweise scheibenförmig bzw. ringförmig ausgebildet sein. Die Verbrennungsluftöffnungen können gleichmäßig über die Luftleiteinrichtung verteilt sein, es ist jedoch bevorzugt, daß Verbrennungsluftöffnungen am Umfang der Luftleiteinrichtung als Schlitze ausgebildet sind, und Verbrennungsluftöffnungen im Innenbereich der Luftleiteinrichtung als vorzugsweise kreisförmige Öffnungen ausgebildet sind. Die am Umfang der Luftleiteinrichtung ausgebildeten Schlitze können gleichmäßig am Umfang verteilt sein, wobei sämtliche Schlitze gleich ausgebildet sind. Es ist jedoch auch möglich, daß die am Umfang der Luftleiteinrichtung ausgebildeten Schlitze variieren, und zwar beispielsweise so, daß jeder zweite Schlitz gleich ist, benachbarte Schlitze sich aber unterscheiden. Es ist auch möglich, daß über den Umfang der Luftleiteinrichtung Schlitze mit unterschiedlichen Winkeln zu der Achse der Luftleiteinrichtung vorgesehen sind. Ferner ist es denkbar, daß auf dem Umfang der Luftleiteinrichtung bei vorgegebenen Positionen, beispielsweise alle 90°, Schlitze angeordnet sind, die von den übrigen an dem Umfang angeordneten Schlitzen abweichen. Die Schlitze selber können über die Höhe der Luftleiteinrichtung mit einer konstanten Tiefe in den Umfang der Luftleiteinrichtung eingebracht sein, es ist jedoch auch möglich, daß die Tiefe der Schlitze mit der Höhe in der Luftleiteinrichtung ab- oder zunimmt.

Die als vorzugsweise kreisförmige Öffnungen ausgebildeten Verbrennungsluftöffnungen im Innenbereich der Luftleiteinrichtung können, wie oben bereits ausgeführt, eine Neigung zu der Achse der Luftleiteinrichtung aufweisen. Diese Neigung kann Richtungsanteile in radialer und/ oder in Umfangsrichtung aufweisen, wobei sämtliche der Öffnungen entweder die gleiche Neigung aufweisen können, oder die Neigungen der Öffnungen unterschiedlich sein können. So ist es möglich, die Einleitung der Verbrennungsluft in die Kammer optimal an beispielsweise die Geometrie der Kammer oder den verwendeten Brennstoff anzupassen. Die achsparallele Ausrichtung der Öffnungen hat den Vorteil, daß eine derartige Luftleiteinrichtung einfacher zu fertigen ist.

In diesem Zusammenhang ist es besonders vorteilhaft, daß zumindest 70% der von den Verbrennungsluftöffnungen bereitgestellten Verbrennuigsluftdurchtrittsfläche in dem Bereich der Luftleiteinrichtung angeordnet ist, dessen Durchmesser größer als das 0,7-fache des Durchmessers der Luftleiteinrichtung ist. Dies hat den Vorteil, daß in dem zweiten Betriebszustand in der Kammer ein Brennstoff/Verbrennungsluft-Gemisch erzeugt wird, daß in dem Bereich der Kammerwandung eine geringe Konzentration an Brennstoff aufweist. Die Luftleiteinrichtung legt bei solcher Anordnung der Verbrennungsluftöffnungen quasi einen Schleier aus Verbrennungsluft an die Kammerwandung. Die Brennstoffkonzentration in diesem Verbrennungsluftschleier ist so gering, daß das in dem Verbrennungsluftschleier vorherrschende Gemisch nicht zündfähig ist.

Dies ermöglicht eine vorteilhafte Führung des Verfahrens, die im folgenden beschrieben wird. Zu Beginn der zweiten Zeitspanne wird die Brennstoffzufuhr derart vermindert, daß die Verbrennung in der Kammer abbricht, d.h. es wird ein Brennstoff/Verbrennungsluft-Gemisch in die Kammer geführt, daß in der Kammer nicht zünden kann. Da aber zumindest die Verbrennungsluftzufuhr in dieser Phase zumindest zum Teil aufrechterhalten wird, wird von der Verbrennungsluft aus dem Innenraum der Kammer sowie von der Wandung der Kammer selber Wärme abgeführt. Dabei sinkt die Temperatur in der Kammer selber deutlich schneller als die Temperatur der Wandung der Kammer. Es wird also ein Zustand eintreten, in dem die Temperatur in der Kammer selber unter der Zündtemperatur des bei dem folgenden Verfahrenschritt, d.h. dem zweiten Betriebszustand, verwendeten Brennstoff/Verbrennungsluft-Gemisches liegt, die Temperatur der Wandung der Kammer jedoch über dieser Zündtemperatur liegt. Bei der oben dargelegten Ausgestaltung der Luftleiteinrichtung kann bereits zu diesem Zeitpunkt die Brennstoffzufuhr erhöht werden, da die Luftleiteinrichtung die Verbrennungsluft derart leitet, daß an der Kammerwandung der oben beschriebene Verbrennungsluftschleier vorbei geführt wird, der aufgrund der geringen Konzentration des Brennstoffes in dem Schleier an der Wandung der Kammer nicht zünden kann. In der Kammer liegt also ein Konzentrationsgefälle in Bezug auf den Brennstoff vor, und zwar derart, daß die Konzentration zum Innenraum der Kammer stark zunimmt und in dem Innenraum der Kammer so hoch ist, daß ein zündfähiges Gemisch vorliegt. Da aber die Temperatur in dem Inneren der Kammer bereits unter der Zündtemperatur ist, zündet das Gemisch nicht in der Kammer, und aus oben genannten Gründen auch nicht an der Kammerwandung, deren Temperatur zu diesem Zeitpunkt noch über der Zündtemperatur liegt. Tritt das Brennstoff/Verbrennungsluft-Gemisch jedoch in den Ofenraum ein, so setzt die Verbrennung des Gemisches ein, da die Temperatur in dem Ofenraum über der Zündtemperatur des Gemisches liegt. Die zweite Zeitspanne kann bei der oben genannten Ausgestaltung der Luftleiteinrichtung demnach in zwei Abschnitte unterteilt werden, wobei lediglich in dem ersten Abschnitt, in dem kein zündfähiges Gemisch die Kammer durchströmt, keine Verbrennung in dem Ofenraum stattfindet. Vorteilhafterweise kann bei einer derartigen Verfahrensführung also nach einer kürzeren Zeitspanne die Verbrennung in dem Ofenraum wieder eingeleitet werden, so daß der Brenner schneller in seinen routinemäßigen Betrieb überführt werden kann.

Alternativ zu der oben genannten Ausbildung der Luftleiteinrichtung kann es vorteilhaft sein, daß die Luftleiteinrichtung als ein Zylinder ausgebildet ist, in dem die Brennstoffzuführung mündet, und der eine Mehrzahl von Verbrennungslufteinlässen aufweist. In Abhängigkeit von dem verwendeten Brennstoff oder dem gewünschten Brennverhalten der Brenneranordnung kann eine derartige Ausgestaltung der Luftleiteinrichtung für eine optimale Verbrennung bzw. Vermischung vorteilhaft sein.

Um in dem zweiten Betriebszustand eine besonders günstige Einströmung des Brennstoff/Verbrennungsluft-Gemisches in den Ofenraum zu erreichen, ist es vorteilhaft, daß die Mündung der Kammer in den Ofenraum als eine rotationssymmetrische Öffnung ausgebildet ist. In diesem Zusammenhang ist es besonders vorteilhaft, daß der Querschnitt der Öffnung kleiner als der Querschnitt der Kammer, insbesondere kleiner als das 0,8-fache des Querschnitts der Kammer, ist.

Die Erfindung wird im folgenden anhand von in der Zeichnung schematisch dargestellten bevorzugten Ausführungsbeispielen näher erläutert, wobei:
Figur 1 eine schematische Darstellung einer ersten Ausführungsform eines Brenners der erfindungsgemäßen Brenneranordnung zeigt;
Figur 2 eine schematische Darstellung eines zweiten Ausführungsbeispiels eines Brenners der erfindungsgemäßen Brenneranordnung zeigt;
Figur 3 eine schematische Darstellung eines dritten Ausführungsbeispieles eines Brenners der erfindungsgemäßen Brenneranordnung zeigt;
Figur 4a und 4b eine schematische Darstellung der Luftleiteinrichtung eines Brenners der erfindungsgemäßen Brenneranordnung.

Im nachfolgenden werden zunächst unter Bezugnahme auf die Zeichnung bevorzugte Ausführungsbeispiele des Brenners der erfindungsgemäßen Brenneranordnung sowie die Luftleiteinrichtung des Brenners beschrieben.

Figur 1 zeigt ein erstes bevorzugtes Ausführungsbeispiel des Brenners der erfindungsgemäßen Brenneranordnung. Die Brenneranordnung umfaßt einen Hochtemperaturbrenner sowie eine (nicht gezeigte) mit dem Brenner gekoppelte Steuereinrichtung. Der Brenner weist ein Gehäuse 1 auf, in welches eine Brennstoffleitung 3a sowie eine Verbrennungsluftleitung 2a mündet. Die Brennstoffleitung 3a geht in dem Gehäuse 1 in eine Brennstoffzuführung 3 über, und die Verbrennungsluftleitung 2a geht in eine Verbrennungsluftzuführung 2 über. An das Gehäuse 1 schließt sich eine Kammer 4 aus einem hochhitzebeständigen Material an, in welcher die Brennstoffzuführung 3 sowie die Verbrennungsluftführung 2 münden. Bevorzugt sind Kammern aus keramische Materialien, SiC oder Metalllegierungen.

Die Kammer 4 mündet über einen Auslaß 5 in einem Ofenraum 6 oder einem (nicht gezeigten) in dem Ofenraum 6 angeordneten Strahlrohr eines Industriebrenners. Der Auslaß 5 ist durch eine Einschnürung der Kammer 4 in der Nähe der Mündung der Kammer 4 in den Ofenraum 6 gebildet, und ist vorzugsweise zu der Achse der Kammer 4 rotationssymmetrisch. Bei dem in Figur 1 dargestellten Ausführungsbeispiel nimmt der Querschnitt der Kammer bis zu der Einschnürung bei dem Auslaß 5 geringfügig ab. Der Querschnitt der Kammer kann jedoch auch über deren gesamte Länge bis zu der Einschnürung konstant sein. Ferner ist es denkbar, daß die Kammer vollständig konisch ausgebildet ist und sich der Auslaß 5 ohne eine Einschnürung direkt an die Kammer 5 anschließt. Für den Fall, daß der Querschnitt der Kammer zur Mündung hin abnimmt, ist der Querschnitt um das 0,8-flache geringer als der größte Querschnitt der Kammer 4.

Die Brennstoffzuführung 3 endet bei dem in Figur 1 dargestellten Ausführungsbeispiel in einer Düse 8 mit einer Mehrzahl von Brennstoffaustrittsöffnungen 9. Die Düse 8 ist topfförmig ausgebildet, wobei der Querschnitt der Düse 8 in dem dargestellten Ausführungsbeispiel größer als der Querschnitt der Brennstoffzuführung 3 ist. Die Brennstoffaustrittsöffnungen 9 sind über sämtliche der Kammer zugewandte Flächen der Düse 8 verteilt, so daß Brennstoff axial, radial und unter einem Winkel α aus der Düse 8 in die Kammer 4 austritt.

Stromauf der Düse 8 ist eine Luftleiteinrichtung 10 angeordnet, die in Figur 1 scheibenförmig bzw. ringförmig ausgebildet ist und die Brennstoffzuführung 3 koaxial umgibt. Die Luftleiteinrichtung 10 weist eine Mehrzahl von Verbrennungsluftöffnungen 11 auf, die unter einem definierten Winkel zur Achse der Luftleiteinrichtung ausgebildet sind.

Unter Bezugnahme auf die Figuren 4a und 4b wird im folgenden die Luftleiteinrichtung 10 genauer beschrieben. Die Figuren 4a und 4b zeigen eine Ausführungsform der Luftleiteinrichtung 10 mit einer auf diese aufgesetzten Düse 8 mit Brennstoffauslässen 9. Die Verbrennungsluftöffnungen 11 werden zum einen gebildet durch am Umfang der Luftleiteinrichtungen 10 ausgebildete Schlitze 11b sowie durch im Innenbereich der Luftleiteinrichtung angeordnete kreisförmige Öffnungen 11a. Sowohl die Öffnungen 11a als auch die Schlitze 11b sind unter einem definierten Winkel zur Achse der Luftleiteinrichtung 10 ausgebildet. Bei der dargestellten Ausführungsform der Luftleiteinrichtung 10 sind die Schlitze 11b und die Öffnungen 11a regelmäßig auf der Luftleiteinrichtung 10 verteilt. Die Luftleiteinrichtung 10 weist ferner eine Bohrung 14 auf, durch welche eine Zündeinrichtung 12 geführt ist, die in der Nähe der Düse 8 endet.

Figur 2 zeigt ein zweites Ausführungsbeispiel eines Brenners der erfindungsgemäßen Brenneranordnung. Bei diesem Ausführungsbeispiel weist die Düse 8 eine Brennstofflanze 13 auf, die sich achsparallel zu der Achse der Düse 8 in die Kammer 4 erstreckt. An deren Ende weist die Brennstofflanze 13 eine Mehrzahl von Brennstoffauslässen 9a auf, durch welche Brennstoff in die Kammer 4 gelangt. Bei dem in Figur 2 dargestellten Ausführungsbeispiel weist die Brennstofflanze 13 an deren Ende radiale Brennstoffauslässe 9a sowie einen achsparallel zu der Achse der Brennstofflanze ausgebildeten Brennstoffauslaß auf. Die Düse 8 weist eine Mehrzahl von Brennstoffauslässen 9. auf, durch welche Brennstoff radial in die Kammer 4 gelangt.

Es wird Bezug genommen auf Figur 3. In Figur 3 ist ein weiteres Ausführungsbeispiel des Brenners der erfindungsgemäßen Brenneranordnung gezeigt. Bei diesem Ausführungsbeispiel ist die Luftleiteinrichtung 10 nicht scheibenförmig, sondern topfförmig mit einer scheibenförmigen Platte 10a und einem Zylinder 10b ausgebildet. Die Scheibe 10a weist (nicht dargestellte) Verbrennungsluftdurchtrittsöffnungen auf, durch welche Verbrennungsluft von der Verbrennungsluftzuführung 2 in die Kammer 4 gelangt. Der Zylinder 10b ist von einem Ringspalt umgeben, durch welchen Verbrennungsluft in die Kammer tritt. Die an der Außenfläche des Zylinders 10b durch den Ringspalt geführte Verbrennungsluft tritt durch Verbrennungslufteinlässe 14 in den Zylinder 10b ein und vermischt sich in diesem mit Brennstoff, der durch den Brennstoffauslaß 9b in die Kammer eintritt. Zwar ist in dem Ausführungsbeispiel nach Figur 3 lediglich ein Brennstoffauslaß 9b gezeigt, jedoch kann die Brennstoffzuführung 3 in einer Mehrzahl von Brennstoffauslässen 9b in der Kammer 4 münden. Es ist ferner möglich, daß auch bei der Ausgestaltung der Luftleiteinrichtung gemäß Figur 3 die Brennstoffzuführung 3 in einer der Düse 8 entsprechenden Düse endet.

Der in den Figuren 1 - 3 beschriebene Brenner kann ohne großen baulichen Mehraufwand auch als Rekuperatorbrenner ausgeführt sein und als solcher betrieben werden. Die dazu erforderlichen baulichen Maßnahmen sind dem Fachmann bekannt und werden daher in dieser Anmeldung nicht näher erläutert.

Im folgenden wird das erfindungsgemäße Verfahren unter Bezugnahme auf die Zeichnung näher beschrieben.

Bei der nachfolgenden Beschreibung wird davon ausgegangen, daß der Brenner aus einem kalten Zustand angefahren wird, das heißt daß sowohl die Kammer 4 als auch der Ofenraum 6 Umgebungstemperatur aufweisen. Zum Anfahren aus diesem kalten Zustand werden die Brennstoffzufuhr und die Verbrennungsluftzufuhr soweit geöffnet, daß sich in der Kammer 4 ein zündfähiges Gemisch ausbildet. Dieses Gemisch wird mit Hilfe der Zündeinrichtung 12 gezündet, und die Verbrennung in der Kammer 4 wird für eine erste Zeitspanne t1 aufrechterhalten, wobei die Zündeinrichtung 12 in dieser Zeitspanne 12 aktiviert bleiben kann. Während der ersten Zeitspanne t1 wird die Temperatur in dem Ofenraum mit einer (in den Figuren nicht gezeigten) Messeinrichtung erfasst. Sobald die Temperatur in dem Ofenraum die zweite Solltemperatur überschreitet, wird der nächste Verfahrenschritt eingeleitet. Zu diesem Zeitpunkt liegt sowohl die Temperatur in der Kammer 4 als auch die Temperatur in dem Ofenraum 6 über der der Zündtemperatur des Brennstoff/Verbrennungsluft-Gemisches, das in dem zweiten Betriebszustand des Brenners verwendet wird.

Zur Einleitung des nächsten Verfahrenschritts wird die Brennstoffzufuhr über die Brennstoffzuführung 3 für eine zweite Zeitspanne t2 unterbrochen, und die Zündeinrichtung 12 wird deaktiviert. Aufgrund dieser Unterbrechung der Brennstoffzufuhr bricht die Verbrennung in der Kammer 4 ab und bleibt für die zweite Zeitspanne t2 ausgesetzt. Bei anderen Ausführungen des Verfahrens ist es selbstverständlich möglich, daß die Brennstoffzufuhr lediglich so weit vermindert wird, daß ein nicht zündfähiges Gemisch in der Kammer vorliegt.

Während der zweiten Zeitspanne t2 wird weiterhin Verbrennungsluft der Kammer 4 zugeführt, die die Kammer 4 durchströmt und Wärme aus der Kammer 4 in den Ofenraum 6 abführt. Aufgrund der Wärmeabführung aus der Kammer 4 sinkt die Temperatur in der Kammer 4 schnell unter die erste Solltemperatur ab. Die Zeitspanne t2 ist von Parametern der Brenneranordnung sowie der Verbrennungsluft vorgegeben. Mit anderen Worten wird die Temperatur in der Kammer 4 und dem Ofen 6 während der Zeitspanne t2 nicht ständig ermittelt, die Zeitspanne t2 ist vielmehr vor Inbetriebnahme des Brenners ermittelt worden und der Steuereinrichtung vorgegeben.

Bei dem hier beschriebenen Ausführungsbeispiel des Verfahrens ist die Brennstoffzufuhr während der Zeitspanne t2 vollständig unterbrochen. Somit strömt während dieser Zeitspanne kein Brennstoff bzw. kein zündfähiges Brennstoff/Verbrennungsluft-Gemisch in den Ofenraum 6, der ständig über der Zündtemperatur eines bei dem nachfolgenden Verfahrenschritt zu verwendenden Brennstoff/Verbrennungsluft-Gemisches liegt, ein. Somit findet während dieser Zeitspanne in dem Ofenraum 6 keine Verbrennung statt, so daß auch die Temperatur in dem Ofenraum während der Zeitspanne t2 sinkt. Da jedoch die Wärmekapazität des Ofenraums 6 deutlich über der Wärmekapazität der Kammer 4 liegt, sinkt die Temperatur in dem Ofenraum 6 im Vergleich zu der Temperatur in der Kammer 4 deutlich langsamer ab. Dies bedingt mit zunehmender Zeitspanne t2 eine größer werdende Temperaturdifferenz zwischen der Kammer 4 und dem Ofenraum 6. Nach Ablauf der von der Steuereinrichtung vorgegebenen Zeitspanne t2 liegt die Temperatur in der Kammer 4 unter der Zündtemperatur des in dem nachfolgenden Verfahrenschrittes verwendeten Brennstoff/Verbrennungsluft-Gemisches, die Temperatur in dem Ofenraum 6 jedoch liegt noch deutlich über der Zündtemperatur des Brennstoff/Verbrennungsluft-Gemisches. Wenn also die Brenneranordnung in den zweiten Betriebszustand geschaltet wird, indem die Brennstoffzufuhr geöffnet wird und ein zündfähiges Brennstoff/Verbrennungsluft-Gemisch in der Kammer 4 entsteht, zündet dieses nicht in der Kammer 4, da die Temperatur der Kammer 4 unter der Zündtemperatur des Gemisches liegt. Sobald jedoch dieses Gemisch in den Ofenraum 6 eintritt, setzt eine Verbrennung ein, da die Temperatur des Ofenraumes über der Zündtemperatur des Gemisches liegt. Solange die Brennstoffzufuhr erhalten bleibt, bleibt diese Verbrennung in dem Ofenraum 6 erhalten. Es findet auch bei Aufrechterhaltung der Verbrennung in dem Ofenraum 6 keine Verbrennung in der Kammer 4 statt, da die Temperatur der Kammer 4 während des zweiten Betriebszustandes durch das diese durchströmende Brennstoff/Verbrennungsluft-Gemisch unter der Zündtemperatur dieses Gemisches gehalten wird, indem mit diesem Gemisch Wärme aus der Kammer 4 abgeführt wird, die dieser in geringen Maße während des zweiten Betriebszustandes der Brenneranordnung aus dem Ofenraum 6 zugeführt wird. Die Zündeinrichtung 12 ist während des zweiten Betriebszustandes ständig deaktiviert.

Im Rahmen der Erfindung sind Abwandlungsmöglichkeiten für die Brenneranordnung und das Verfahren zum Betreiben dieser Brenneranordnung gegeben. So kann der Brenner beispielsweise eine Flammenüberwachnungseinrichtung aufweisen, die während der ersten Zeitspanne die Flammstabilität in der Kammer ermittelt. Bei einer solchen Flammenüberwachnungseinrichtung kann es sich zum Beispiel um eine Ionisationselektrode oder eine UV-Sonde handeln. Für den Fall, daß die Temperatur in der Kammer während der ersten Zeitspanne mit einer Messeinrichtung erfasst wird, kann diese Messeinrichtung gleichzeitig als Flammenüberwachnungseinrichtung dienen.

## Patentansprüche

1. Verfahren zum Betreiben eines Hochtemperaturbrenners, der eine in einen Ofenraum (6) mündende Kammer (4), eine in die Kammer (4) mündende Brennstoffzuführung (3) und eine in die Kammer mündende Verbrennungsluftzuführung (2) aufweist, wobei:
a) in der Kammer (4) ein Brennstoff/Verbrennungsluft-Gemisch gebildet und mit Hilfe einer Zündeinrichtung (12) gezündet wird,
b) die Verbrennung des Brennstoff/Verbrennungsluft-Gemisches in der Kammer (4) für eine ersten zeitspanne (t1) aufrechterhalten wird, **dadurch gekennzeichnet, dass**
c) dann die Brennstoffzufuhr über die Brennstoffzuführung (3) für eine zweite Zeitspanne (t2) derart vermindert wird, daß die Verbrennung abbricht und ausgesetzt bleibt, wobei in der zweiten Zeitspanne (t2) die Temperatur in der Kammer (4) unter eine erste Solltemperatur absinkt, und
d) dann die Brennstoffzufuhr erhöht wird, so daß die Verbrennung des Brennstoff/Verbrennungsluft-Gemisches bei Eintritt in den Ofenraum (6) einsetzt und aufrecht erhalten bleibt, wobei die Kammer (4) als Mischkammer betrieben wird.

2. Verfahren nach Anspruch 1, **dadurch gekennzeichnet, daß** in der zweiten Zeitspanne (t2) die Temperatur in der Kammer (4) unter die erste Solltemperatur abgesenkt wird, indem Wärme aus der Kammer (4) abgeführt wird.

3. Verfahren nach Anspruch 1 oder 2, **dadurch gekennzeichnet, daß** während des Aufrechterhaltens der Verbrennung in dem Ofenraum bei Schritt d) die Temperatur in der Kammer (4) unter einer Zündtemperatur des Brennstoff/Verbrennungsluft-Gemischs gehalten wird, indem Wärme aus der Kammer (4) abgeführt wird.

4. Verfahren nach Anspruch 2, **dadurch gekennzeichnet, daß** die Wärme aus der Kammer (4) abgeführt wird, indem Wärme von der die Kammer (4) durchströmenden Verbrennungsluft oder von einem nicht zündfähigen Brennstoff/Verbrennungsluft-Gemisch aufgenommen wird.

5. Verfahren nach Anspruch 3, **dadurch gekennzeichnet, daß** die Wärme aus der Kammer (4) abgeführt wird, indem Wärme von dem die Kammer (4) durchströmenden Brennstoff/Verbrennungsluft-Gemisch abgeführt wird.

6. Verfahren nach einem der Ansprüche 2 bis 5, **dadurch gekennzeichnet, daß** die Wärme mit zumindest einer Kühlvorrichtung abgeführt wird, die bei der Außenfläche der Kammer (4) angeordnet ist.

7. Verfahren nach einem der Ansprüche 1 bis 6, **dadurch gekennzeichnet, daß** die erste Zeitspanne (t1) und/oder die zweite Zeitspanne (t2) vorgegebene Zeitspannen sind.

8. Verfahren nach Anspruch 7, **dadurch gekennzeichnet, daß** die erste Zeitspanne (t1) und/oder die zweite Zeitspanne (t2) unter Berücksichtigung zumindest eines Parameters des Hochtemperaturbrenners, des Ofenraums (6), des Brennstoffes oder der Verbrennungsluft vorgegeben werden bzw. wird.

9. Verfahren nach einem der Ansprüche 1 bis 8, **dadurch gekennzeichnet, daß** die Verbrennung in der Kammer (4) für die erste Zeitspanne (t1) aufrecht erhalten wird, bis eine zweite Solltemperatur in dem Ofenraum (6) überschritten wird, wobei die zweite Solltemperatur mittels einer in dem Ofen (6) angeordneten Messeinrichtung ermittelt wird.

10. Verfahren nach einem der Ansprüche 1 bis 9, **dadurch gekennzeichnet, daß** die Brennstoffzufuhr über die Brennstoffzuführung (3) während der zweiten Zeitspanne (t2) zumindest solange vermindert bleibt, bis die erste Solltemperatur unterschritten wird, wobei die erste Solltemperatur mittels einer in der Kammer (4) angeordneten Messeinrichtung ermittelt wird.

11. Verfahren nach einem der Ansprüche 1 bis 10, **dadurch gekennzeichnet, daß** die Verbrennungsluft beim Zuführen in die Kammer (4) mit einer Luftleiteinrichtung (10) derart gelenkt wird, daß die Verbrennungsluft mit einem Drallimpuls aus der Luftleiteinrichtung (10) austritt.

12. Verfahren nach einem der Ansprüche 1 bis 11, **dadurch gekennzeichnet, daß** während der zweiten Zeitspanne (t2) auch die Verbrennungsluftzufuhr vermindert wird.

13. Verfahren nach Anspruch 12, **dadurch gekennzeichnet, daß** die Verbrennungsluftzufuhr vor dem Erhöhen der Brennstoffzufuhr erhöht wird.

14. Brenneranordnung mit:
einem Hochtemperaturbrenner, der eine in einen Ofenraum (6) mündende Kammer (4), eine in die Kammer (4) mündende Brennstoffzuführung (3) und eine in die Kammer (4) mündende Verbrennungsluftzuführung (2) aufweist, wobei die Brennstoffzuführung (3) zumindest einen Brennstoffauslaß (9) aufweist, durch welchen Brennstoff in die Kammer (4) gelangt,
einer mit dem Hochtemperaturbrenner gekoppelten Steuereinrichtung, die so ausgebildet ist, daß sie
a) ein in der Kammer (4) gebildetes Brennstoff/Verbrennungsluft-Gemisch mit Hilfe einer Zündeinrichtung (12) zündet,
b) die Verbrennung des Brennstoff/Verbrennungsluft-Gemisches in der Kammer (4) für eine erste Zeitspanne (t1) aufrechterhält, und **dadurch** gekennzeichneit, daβ sie
c) die Brennstoffzufuhr über die Brennstoffzuführung (3) für eine zweite Zeitspanne (t2) derart vermindert, daß die Verbrennung abbricht und ausgesetzt bleibt, wobei in der zweiten Zeitspanne (t2) die Temperatur in der Kammer (4) unter eine erste Solltemperatur absinkt, und
d) die Brennstoffzufuhr erhöht, so daß die Verbrennung des Brennstoff/Verbrennungsluft-Gemisches bei Eintritt in den Ofenraum (6) einsetzt und aufrecht erhalten bleibt, wobei die Kammer (4) als Mischkammer betrieben wird.

15. Brenneranordnung nach Anspruch 14, **dadurch gekennzeichnet, daß** der Hochtemperaturbrenner eine Luftleiteinrichtung (10) aufweist, die stromauf des zumindest einen Brennstoffauslasses (9) ausgebildet ist.

16. Brenneranordnung nach Anspruch 14 oder 15, **dadurch gekennzeichnet, daß** die Brennstoffzuführung (3) in einer Düse (8) endet, die stromab der Luftleiteinrichtung (10) ausgebildet ist.

17. Brenneranordnung nach Anspruch 16, **dadurch gekennzeichnet, daß** die Düse (8) eine Mehrzahl von Brennstoffauslässen (9) aufweist, die in einem beliebigen Winkel zwischen 0 und 90° zu der Achse der Kammer (4) ausgebildet sind.

18. Brenneranordnung nach Anspruch 17, **dadurch gekennzeichnet, daß** zumindest eine der Brennstoffauslässe (9) achsparallel zu der Kammer (4) ausgebildet ist.

19. Brenneranordnung nach einem der Ansprüche 16 bis 18, **dadurch gekennzeichnet, daß** die Düse (8) eine achsparallel zur Kammer (4) ausgebildete, sich in die Kammer (4) erstreckende Brennstofflanze (13) mit zumindest einem Brennstoffauslaß (9a) aufweist.

20. Brenneranordnung nach Anspruch 19, **dadurch gekennzeichnet, daß** die Brennstofflanze (13) eine Mehrzahl von Brennstoffauslässen (9a) aufweist, die in einem beliebigen Winkel zwischen 0 und 90° zu der Achse der Brennstofflanze (13) ausgebildet sind, wobei vorzugsweise zumindest ein Brennstoffauslaß (9a) achsparallel zu der Brennstofflanze (13) ausgebildet ist.

21. Brenneranordnung nach einem der Ansprüche 15 bis 20, **dadurch gekennzeichnet, daß** die Luftleiteinrichtung (10) eine Mehrzahl von Verbrennungsluftöffnungen (11a, 11b) aufweist, die unter einem Winkel von kleiner als 60° zur Achse der Luftleiteinrichtung (10) ausgebildet sind.

22. Brenneranordnung nach Anspruch 21, **dadurch gekennzeichnet, daß** Verbrennungsluftöffnungen (11b) am Umfang der Luftleiteinrichtung (10) als Schlitze ausgebildet sind, und/oder Verbrennungsluftöffnungen im Innenbereich der Luftleiteinrichtung (10) als vorzugsweise kreisförmige Öffnungen (11a) ausgebildet sind.

23. Brenneranordnung nach Anspruch 21 oder 22, **dadurch gekennzeichnet, daß** zumindest 70% der von den Verbrennungsluftöffnungen (11a, 11b) bereit gestellten Verbrennungsluftdurchtrittsfläche in dem Bereich der Luftleiteinrichtung (10) angeordnet ist, dessen Durchmesser größer als das 0,7-fache des Durchmessers der Luftleiteinrichtung (10) ist.

24. Brenneranordnung nach Anspruch 15, **dadurch gekennzeichnet, daß** die Luftleiteinrichtung (10) als ein Zylinder ausgebildet ist, in dem die Brennstoffzuführung (3) mündet und der eine Mehrzahl von Verbrennungslufteinlässen (14) aufweist.

25. Brenneranordnung nach einem der Ansprüche 14 bis 24, **dadurch gekennzeichnet, daß** die Mündung der Kammer (4) in den Ofenraum als eine rotationssymmetrische Öffnung (5) ausgebildet ist.

26. Brenneranordnung nach Anspruch 25, **dadurch gekennzeichnet, daß** der Querschnitt der Öffnung (5) kleiner als der Querschnitt der Kammer (4), insbesondere kleiner als das 0,8-fache des Querschnitts der Kammer (4), ist.

## Claims

1. A method of operating a high temperature burner which includes a chamber (4) communicating with a furnace space (6), a fuel supply (3) communicating with the chamber (4) and a combustion air supply (2) communicating with the chamber, wherein:
a) a fuel/combustion air mixture is formed in the chamber (4) and is ignited with the aid of an ignition device (12),
b) the combustion of the fuel/combustion air mixture in the chamber (4) is maintained for a first period of time (t1), **characterised in that**
c) the supply of fuel via the fuel supply (4) is reduced for a second period of time (t2) such that the combustion ceases and remains interrupted, wherein the temperature in the chamber (4) falls below a first desired temperature in the second period of time (t2), and
d) the supply of fuel is then increased so that the combustion of the fuel/combustion air mixture commences on entry into the furnace space (6) and is maintained, wherein the chamber (4) is operated as a mixing chamber.

2. A method as claimed in claim 1, **characterised in that** the temperature in the chamber is reduced in the second period of time (t2) to below the first desired temperature by discharging heat from the chamber (4).

3. A method as claimed in claim 1 or 2, **characterised in that** during the maintenance of the combustion in the furnace space in step (d), the temperature in the chamber (4) is held below an ignition temperature of the fuel/combustion air mixture by discharging heat from the chamber (4).

4. A method as claimed in claim 2, **characterised in that** the heat is discharged from the chamber (4) by heat being absorbed by the combustion air flowing through the chamber (4) or by a non-ignitable fuel/combustion air mixture.

5. A method as claimed in claim 3, **characterised in that** the heat is discharged from the chamber (4) by heat being conducted away by the fuel/combustion air mixture flowing through the chamber (4).

6. A method as claimed in one of claims 2 to 5, **characterised in that** the heat is discharged with at least one cooling device, which is arranged near the outer surface of the chamber (4).

7. A method as claimed in one of claims 1 to 6, **characterised in that** the first period of time (t1) and/or the second period of time (t2) are predetermined periods of time.

8. A method as claimed in claim 7, **characterised in that** the first period of time (t1) and/or the second period of time (t2) is or are predetermined taking into account at least one parameter of the high temperature burner, the furnace space (6), the fuel or the combustion air.

9. A method as claimed in one of claims 1 to 8, **characterised in that** the combustion in the chamber (4) is maintained for the first period of time (t1) until a second desired temperature in the furnace space is exceeded, wherein the second desired temperature is determined by means of a measuring device disposed in the furnace (6).

10. A method as claimed in one of claims 1 to 9, **characterised in that** the supply of fuel via the fuel supply (3) remains reduced during the second period of time (t2) at least until the temperature falls below the first desired temperature, wherein the first desired temperature is determined by means of a measuring device disposed in the chamber (4).

11. A method as claimed in one of claims 1 to 10, **characterised in that** when supplied into the chamber (4) the combustion air is deflected with an air guiding device (10) such that the combustion air discharges from the air guiding device (10) with an angular momentum.

12. A method as claimed in one of claims 1 to 11, **characterised in that** the supply of combustion air is also reduced during the second period of time (t2).

13. A method as claimed in claim 12, **characterised in that** the supply of combustion air is increased before the increase in the supply of fuel.

14. A burner assembly including:
a high temperature burner, which includes a chamber (4) communicating with a furnace space (6), a fuel supply (3) communicating with the chamber (4) and a combustion air supply (2) communicating with the chamber (4), wherein the fuel supply (3) has at least one fuel outlet (9) through which fuel gains access to the chamber (4),
a control device which is coupled to the high temperature burner and is so constructed that it
a) ignites a fuel/combustion air mixture formed in the chamber (4) with the aid of an ignition device (12),
b) maintains the combustion of the fuel/combustion air mixture in the chamber (4) for a first period of time (t1), and **characterised in that** it
c) reduces the supply of fuel via the fuel supply (3) for a second period of time (t2) such that the combustion ceases and remains interrupted, wherein the temperature in the chamber (4) falls below a first desired temperature in the second period of time (t2), and
d) increases the supply of fuel so that the combustion of the fuel/combustion air mixture commences on entry into the furnace space (6) and is maintained, wherein the chamber (4) is operated as a mixing chamber.

15. A burner assembly as claimed in claim 14, **characterised in that** the high temperature burner has an air guiding device (10), which is constructed upstream of the at least one fuel outlet (9).

16. A burner assembly as claimed in claim 14 or 15, **characterised in that** the fuel supply (3) terminates in a nozzle (8), which is constructed downstream of the air guiding device (10).

17. A burner assembly as claimed in claim 16, **characterised in that** the nozzle (8) has a plurality of fuel outlets (9), which are constructed at any desired angle between 0° and 90° to the axis of the chamber (4).

18. A burner assembly as claimed in claim 17, **characterised in that** at least one of the fuel outlets (9) is constructed with its axis parallel to the chamber (4).

19. A burner assembly as claimed in one of claims 16 to 18, **characterised in that** the nozzle (8) includes a fuel lance (13) with at least one burner outlet (9a) extending into the chamber (4) and constructed with its axis parallel to the chamber (4).

20. A burner assembly as claimed in claim 19, **characterised in that** the fuel lance (13) has a plurality of fuel outlets (9a), which are formed at any desired angle between 0° and 90° to the axis of the fuel lance, wherein preferably at least one fuel outlet (9a) is constructed with its axis parallel to the fuel lance (13).

21. A burner assembly as claimed in one of claims 15 to 20, **characterised in that** the air guiding device (10) has a plurality of combustion air openings (11a, 11b), which are constructed at an angle of less than 60° to the axis of the air guiding device (10).

22. A burner assembly as claimed in claim 21, **characterised in that** combustion air openings (11b) on the periphery of the air guiding device (10) are constructed in the form of slots and/or combustion air openings in the inner region of the air guiding device (10), are constructed in the form of preferably circular openings (11a).

23. A burner assembly as claimed in claim 21 or 22, **characterised in that** at least 70% of the combustion air flow area provided by the combustion air openings (11a, 11b) is arranged in the region of the air guiding device (10), the diameter of which is greater than 0.7 times the diameter of the air guiding device (10).

24. A burner assembly as claimed in claim 15, **characterised in that** the air guiding device (10) is constructed in the form of a cylinder, into which the fuel supply (3) discharges and which has a plurality of combustion air inlets (14).

25. A burner assembly as claimed in one of claims 14 to 24, **characterised in that** the discharge of the chamber (4) into the furnace space is constructed in the form of a rotationally symmetrical opening (5).

26. A burner assembly as claimed in claim 25, **characterised in that** the cross sectional area of the opening (5) is smaller than the cross sectional area of the chamber (4), in particular smaller than 0.8 times the cross sectional area

## Revendications

1. Procédé pour exploiter un brûleur à température élevée, qui présente une chambre (4) débouchant dans un espace de four (6), une alimentation en carburant (3) débouchant dans la chambre (4) et une alimentation en air de combustion (2) débouchant dans la chambre, dans lequel :
a) un mélange de carburant et d'air de combustion est formé dans la chambre (4) et embrasé à l'aide d'un dispositif d'allumage (12),
b) la combustion du mélange de carburant et d'air de combustion est maintenue dans la chambre (4) pendant une première période (t1), **caractérisé en ce que**
c) l'apport de carburant via l'alimentation en carburant (3) est réduit pendant une seconde période (t2) de sorte que la combustion s'interrompe et reste en suspens, la température de la chambre (4) pendant la seconde période (t2) baissant en dessous d'une première température théorique, et
d) l'apport de carburant est ensuite augmenté de sorte que la combustion du mélange de carburant et d'air de combustion démarre à l'entrée dans l'espace de four (6) et soit maintenue, la chambre (4) fonctionnant comme chambre de mélange.

2. Procédé selon la revendication 1, **caractérisé en ce que**, pendant la seconde période (t2), la température de la chambre (4) est réduite en dessous de la première température théorique en évacuant de la chaleur hors de la chambre (4).

3. Procédé selon la revendication 1 ou 2, **caractérisé en ce que**, pendant le maintien de la combustion dans l'espace de four à l'étape d), la température de la chambre (4) est maintenue en dessous d'une température d'allumage du mélange de carburant et d'air de combustion en évacuant de la chaleur hors de la chambre (4).

4. Procédé selon la revendication 2, **caractérisé en ce que** de la chaleur est évacuée hors de la chambre (4) en absorbant la chaleur de l'air de combustion traversant la chambre (4) ou d'un mélange de carburant et d'air de combustion non inflammable.

5. Procédé selon la revendication 3, **caractérisé en ce que** la chaleur est évacuée hors de la chambre (4) en évacuant la chaleur du mélange de carburant et d'air de combustion traversant la chambre (4).

6. Procédé selon l'une quelconque des revendications 2 à 5, **caractérisé en ce que** la chaleur est évacuée avec au moins un dispositif de refroidissement, qui est aménagé à la surface externe de la chambre (4).

7. Procédé selon l'une quelconque des revendications 1 à 6, **caractérisé en ce que** la première période (t1) et/ou la seconde période (t2) est ou sont des périodes prédéfinies.

8. Procédé selon la revendication 7, **caractérisé en ce que** l'on définit la première période (t1) et/ou la seconde période (t2) en tenant compte d'au moins un paramètre du brûleur à température élevée, de l'espace de four (6), du carburant ou de l'air de combustion.

9. Procédé selon l'une quelconque des revendications 1 à 8, **caractérisé en ce que** la combustion dans la chambre (4) est maintenue pendant la première période (t1) jusqu'à ce qu'une seconde température théorique soit dépassée dans l'espace de four (6), la seconde température théorique étant établie au moyen d'un dispositif de mesure aménagé dans le four (6).

10. Procédé selon l'une quelconque des revendications 1 à 9, **caractérisé en ce que** l'apport de carburant par l'alimentation en carburant (3) reste réduit pendant la seconde période (t2) au moins aussi longtemps que l'on se trouve en dessous de la première température théorique, la première température théorique étant établie au moyen d'un dispositif de mesure aménagé à l'intérieur de la chambre (4).

11. Procédé selon l'une quelconque des revendications 1 à 10, **caractérisé en ce que** l'air de combustion est guidé dans l'acheminement dans la chambre (4) par un dispositif de guidage d'air (10) de sorte que l'air de combustion sorte du dispositif de guidage d'air (10) avec une impulsion giratoire.

12. Procédé selon l'une quelconque des revendications 1 à 11, **caractérisé en ce que**, pendant la seconde période (t2), l'apport d'air de combustion est également diminué.

13. Procédé selon la revendication 12, **caractérisé en ce que** l'apport d'air de combustion est augmenté avant l'augmentation de l'apport de carburant.

14. Agencement de brûleur, comprenant :
un brûleur à température élevée qui présente une chambre (4) débouchant dans un espace de four (6), une alimentation en carburant (3) débouchant dans la chambre (4) et une alimentation en air de combustion (2) débouchant dans la chambre (4), dans lequel l'alimentation en carburant (3) présente au moins une sortie de carburant (9), par laquelle le carburant parvient dans la chambre (4),
un dispositif de commande couplé au brûleur à température élevée et qui est conçu de sorte que
a) il embrase un mélange de carburant et d'air de combustion formé dans la chambre (4) à l'aide d'un dispositif d'allumage (12),
b) il maintienne la combustion du mélange de carburant et d'air de combustion dans la chambre (4) pendant une première période (t1), et **caractérisé en ce que** :
c) l'apport de carburant via l'alimentation en carburant (3) est réduit pendant une seconde période (t2) de sorte que la combustion s'interrompe et reste en suspens, la température de la chambre (4) pendant la seconde période (t2) baissant en dessous d'une première température théorique, et
d) l'apport de carburant est augmenté de sorte que la combustion du mélange de carburant et d'air de combustion démarre à l'entrée dans l'espace de four (6) et soit maintenue, la chambre (4) fonctionnant comme une chambre de mélange.

15. Agencement de brûleur selon la revendication 14, **caractérisé en ce que** le brûleur à température élevée présente un dispositif de guidage d'air (10), qui est formé en amont de la au moins une sortie de carburant (9).

16. Agencement de brûleur selon la revendication 14 ou 15, **caractérisé en ce que** l'alimentation en carburant (3) se termine par une buse (8) qui est formée en aval du dispositif de guidage d'air (10).

17. Agencement de brûleur selon la revendication 16, **caractérisé en ce que** la buse (8) présente une pluralité de sorties de carburant (9) qui sont formées sous un angle quelconque compris entre 0 et 90 ° par rapport à l'axe de la chambre (4).

18. Agencement de brûleur selon la revendication 17, **caractérisé en ce qu'**au moins une des sorties de carburant (9) est formée avec un axe parallèle à celui de la chambre (4).

19. Agencement de brûleur selon l'une quelconque des revendications 16 à 18, **caractérisé en ce que** la buse (8) présente une lance de carburant (13) avec un axe parallèle à celui de la chambre (4) et s'étendant dans la chambre (4) avec au moins une sortie de carburant (9a).

20. Agencement de brûleur selon la revendication 19, **caractérisé en ce que** la lance de carburant (13) présente une pluralité de sorties de carburant (9a) qui sont formées sous un angle quelconque compris entre 0 et 90 ° par rapport à l'axe de la lance de carburant (13), de préférence au moins une sortie de carburant (9a) étant formée avec un axe parallèle à celui de la lance de carburant (13).

21. Agencement de brûleur selon l'une quelconque des revendications 15 à 20, **caractérisé en ce que** le dispositif de guidage d'air (10) présente une pluralité d'ouvertures d'air de combustion (11a, 11b), qui sont formées sous un angle inférieur à 60 ° par rapport à l'axe du dispositif de guidage d'air (10).

22. Agencement de brûleur selon la revendication 21, **caractérisé en ce que** des ouvertures d'air de combustion (11b) se présentent sous la forme de fentes sur le pourtour du dispositif de guidage d'air (10) et/ou **en ce que** des ouvertures d'air de combustion se présentent sous la forme d'ouvertures (11a) de préférence circulaires dans la zone interne du dispositif de guidage d'air (10).

23. Agencement de brûleur selon la revendication 21 ou 22, **caractérisé en ce qu'**au moins 70 % de la surface de passage d'air de combustion déjà établie par les ouvertures d'air de combustion (11a, 11b) sont aménagés dans la zone du dispositif de guidage d'air (10), dont le diamètre est supérieur à 0,7 fois le diamètre du dispositif de guidage d'air (10).

24. Agencement de brûleur selon la revendication 15, **caractérisé en ce que** le dispositif de guidage d'air (10) se présente sous la forme d'un cylindre dans lequel débouche l'alimentation en carburant (3) et qui présente une pluralité d'entrées d'air de combustion (14).

25. Agencement de brûleur selon l'une quelconque des revendications 14 à 24, **caractérisé en ce que** le débouché de la chambre (4) dans l'espace de four se présente sous la forme d'une ouverture (5) à symétrie de rotation.

26. Agencement de brûleur selon la revendication 25, **caractérisé en ce que** la section transversale de l'ouverture (5) est inférieure à la section transversale de la chambre (4), en particulier inférieure à 0,8 fois la section transversale de la chambre (4).
